# EUROPÄISCHE PATENTSCHRIFT

(11) **EP 0 103 807 B1**
(45) Veröffentlichungstag und Bekanntmachung des Hinweises auf die Patenterteilung: **04.11.1987**
(21) Anmeldenummer: 83108770.5
(22) Anmeldetag: 06.09.1983
(51) Int. Cl.: A47C 31/12

(54) **Bett mit anpassbarer Liegefläche**
Bed with adjustable lying surface
Lit avec surface de couchage adaptable

(30) Priorität: 06.09.1982 DE 3233047; 22.12.1982 DE 3247480
(43) Veröffentlichungstag der Anmeldung: 28.03.1984
(73) Patentinhaber: Hollmann, Ulrich Dr. med., D-7597 Rheinau 4 (DE)
(72) Erfinder: Hollmann, Ulrich Dr. med., D-7597 Rheinau 4 (DE)
(74) Vertreter: Dipl.-Ing. Heiner Lichti Dipl.-Phys. Dr.rer.nat. Jost Lempert Dipl.-Ing. Hartmut Lasch

## Beschreibung

Die Erfindung betrifft ein Bett mit Liegefläche, mit zwei parallel längsverlaufenden Seitenteilen, zwei diese an Kopf- und Fußende verbindenden Querteilen und einem darin gelagerten Matratzenauflagegestell mit vertikal verstellbaren Querträgern, deren Oberseite die Matratzenauflagefläche bilden, wobei die Liegefläche im wesentlichen an ein Wirbelsäulenlängsprofil eines Bettbenutzers anpaßbar ist.

Bei herkömmlichen Betten sind Querträger einer Auflagefläche derart gelagert, daß sie sich in geringem Maße an den Rücken eines Benutzers anpassen können, und zwar je nach einwirkendem Druck Passen sie sich in der Höhe und auch in ihrer Winkelstellung etwas an. Insbesondere bei Personen mit Wirbelsäulenbeschwerden reicht diese geringe Anpassungsfähigkeit oft nicht aus.

Es wurde daher schon versucht, Matratzenauflagegestellteile als würfelförmige Klötze auszubilden, die im Matratzenauflagegestell mosaikartig nebeneinander angeordnet und mittels Drucksonden rechnergesteuert höhenverstellbar sind. Nachteilig bei einer derartigen Konstruktion ist ihre Kompliziertheit in ihrer konstruktiven Ausgestaltung und der erforderliche hohe technische Aufwand, was die Konstruktion teuer und störanfällig macht. Ferner ist die völlige Anpassung des Rückenprofils des Bettbenutzers, die auch eine Anpassung in Querrichtung mit einschließt, zur Entlastung der Wirbelsäule der im Bett liegenden Person nicht erforderlich. Wesentlich ist die individuelle Anpassung der Liegefläche an das Längsprofil der Wirbelsäule des Bettbenutzers. Die Anpassung ist insoweit erforderlich, daß die Wirbelsäule gleichmäßig in allen Abschnitten unterstützt wird und sich dadurch keine stärker oder schwächer belastete Abschnitte der Wirbelsäule störend und reizbar bemerkbar machen. Die Reizungen entstehen immer dann wenn die Wirbelsäule - im wesentlichen Wirbelknochen, Bandscheiben, Zwischen- und Längsbänder usw. - aus ihrer natürlichen Form übermäßig gebogen wird.

Es ist ein Bett bekannt (US-A-2 391 746), das aus einem Rahmen mit zwei längsverlaufenden Seitenteilen und zwei Querteilen an Kopf- und Fußende besteht. In diesem Rahmen befindet sich ein Matratzenauflagegestell aus Querträgern, auf denen die Matratze aufliegt. Um die Liegefläche an ein Wirbelsäulenlängsprofil anpassen zu können, sind die Querträger vertikal verstellbar ausgebildet. Dies wird dadurch erreicht, daß die Querträger im wesentlichen U-förmig ausgebildet sind, wobei die Querstreben die Auflagefläche für die Matratze darstellen und die vertikal nach unten weisenden Schenkel, die beidseitig der Querstreben vorgesehen sind, der Höhenverstellung und der Lagerung des Querträgers dienen. Die Lagerung der Schenkel und somit des Querträgers, erfolgt in einem an den Seitenteilen innenseitig vorgesehenen Doppel-U-Profil, dessen drei Schenkel sich parallel zur Längserstreckung des Betts von den Seitenteilen abstehen nach innen erstrecken. Die beiden oberen Schenkel weisen Lochreihen entsprechend der Anordnung der Querträger auf und werden von den nach unten gerichteten Schenkeln durchgriffen. Der unterste der drei Schenkel des Doppel-U-Profil dient als Auflage für die in dessen Löchern gelagerten Schenkel des Querträgers. Für die Höhenverstellung weisen die Schenkel des Querträgers selbst eine Anzahl von übereinander angeordneten Querbohrungen auf, durch die ein Haltestift gesteckt werden kann, wodurch der Einschub in die Lochreihen des Doppel-U-Profils blockiert wird. Die Querträger können somit individuell auf eine gewünschte Höhe eingestellt werden, so daß die gesamte Liegefläche z. B. an ein Wirbelsäulenlängsprofil anpaßbar ist.

Eine auf der Liegefläche des Bettes, d. h. auf den Querstreben der Querträger ruhende Person, belastet die Querträger, indem die Querstreben nach unten durchgebogen und die oberen Enden der seitlichen Schenkel der Querträger nach innen, d. h. aufeinander zugebogen werden. Um diesen Belastungen sowie denen bei einer auf der Liegefläche sitzenden bzw. sich hinsetzenden Person standzuhalten, wobei die statische durch eine dynamische Kraft überlagert wird, müssen die Querträger aus einem hochfesten Werkstoff hergestellt werden. Dabei ist auch zu beachten, daß der Bereich der Schenkel, in dem die Querbohrungen zur Höhenverstellung eingebracht sind, extrem biegeempfindlich und knickgefährdet sind, zumal bei einem vollständig ausgefahrenen Querträger dieser weit über die allgemeine Liegeoberfläche hervorsteht und dadurch stärkeren Belastungen ausgesetzt ist, und zudem der Biegehebel des Schenkels sehr lang ist, und nahezu alle Querbohrungen in diesem Stück angeordnet sind. Demnach sind die Querträger in ihrer Festigkeit so auszulegen, daß sie in vollständig ausgefahrener Stellung noch eine ausreichende Sicherheit gegen Knicken bzw. Durchbiegung aufweisen. Diese Sicherheit ist unbedingt erforderlich, da ein durch Überbeanspruchung durchgebogener Querträger nicht mehr an das gewünschte Wirbelsäulenlängsprofil anpaßbar ist, und dadurch der therapeutische Korrektureffekt nicht mehr seine ursprüngliche Wirkung aufweist. Verformte Querträger erzielen demnach eher einen gegenteiligen Effekt und sind für eine weitere Verwendung unbrauchbar, zumal sie sich nicht mehr oder nur noch schwer in der Höhe verstellen lassen. Die Festigkeitsauslegung für die Extremstellung führt jedoch dazu, daß die Querträger in eingefahrener Stellung überdimensioniert sind bzw. die Belastbarkeit des Trägermaterials nicht voll ausgenutzt wird.

Ein weiterer Nachteil entsteht dadurch, daß für das Trägermaterial ein hochfester Werkstoff verwendet werden muß, der einerseits relativ kostspielig ist, aber nur in seltenen Fällen (wie oben erwähnt) bis in die Nähe seiner Belastungsgrenze ausgenutzt wird. Hochfeste Werkstoffe haben weiterhin den Nachteil, daß sie eine mangelhafte Elastizität bzw. keine federnde Eigenschaften aufweisen, sondern relativ starr sinf. Hierzu kommt noch der Effekt, daß sich die federnden Eigenschaften entsprechend der Höhensteltung der Querträger ändern.

Bei einem anderen Bett (DE-C-1 24 436) sind dessen Querträger ebenfalls im wesentlichen an ein Wirbelsäulenlängsprofil eines Bettbenutzers anpaßbar. Dabei sind die Querträger auf Stützen aufgelagert, die in Aufnahmen höhenverschieblich gelagert sind. Die Aufnahmen werden von in den Seitenteilen vorgesehenen Löchern gebildet, in denen die Stützen über Klemmschrauben gehalten werden. Diesen Aufnahmen haften aber die Nachteile an, daß sie eine unzulängliche Sicherheit gegen ein Durchrutschen bieten, und daß eine Feineinstellung der Höhenlage der Stützen nur schwierig durchführbar ist.

Bei einem Stuhl ist es bekannt (GB-A-150 117) die Sitzfläche und die Rückenlehne mittels Gewindestangen abzustützen, wobei hier die Gewindestangen in bestimmten Abständen drehfest und schwenkbar mit der Sitzfläche und der Rückenlehne verbunden und in Löchern bzw. Schlitzen des Stuhlrahmens über Klemmuttern festgelegt sind. Zum Festlegen einer Gewindestange sind jeweils zwei Klemmuttern erforderlich, die sich beiderseits am Rahmen abstützen. Eine Feineinstellung dieser Gewindestangen ist nahezu nicht möglich, da einerseits die zwischen Stuhlrahmen und Sitzfläche sich befindende Klemmutter kaum zugänglich und dadurch eine Verstellung sehr umständlich ist, andererseits die Gewindestange nach dem Lösen einer Klemmutter sofort im Schlitz des Stuhlrahmens verrutscht, so daß kaum eine korrekte Lage der Gewindestangen und gleichzeitig eine korrekte Höhe einstellbar ist.

Der Erfindung liegt daher die Aufgabe zugrunde, eine einfache und billige und fein einstellbare und in der Einstellung der Matratzenauflagefläche leicht handhabbare Konstruktion eines Bettes bereitzustellen, wobei die Teile des Bettes und der Matratzenauflagefläche aus ihrer Funktion angemessenen spezifischen Werkstoffen hergestellt sind.

Diese Aufgabe wird erfindungsgemäß dadurch gelöst, daß die Seitenteile sich in Horizontal- und Vertikalreihen erstreckende, Rastermaße einhaltende Aufnahmen für Befestigungseinrichtungen aufweisen und daß die Querträger als horizontale Querstäbe ausgebildet und diese über in den Aufnahmen festgelegte Befestigungseinrichtungen jeweils unabhängig voneinander in innerhalb des durch die Aufnahmen festgestellten Einstellbereichs beliebig wählbarer Höhe an den Seitenteilen befestigbar sind.

Die Seitenteile des Bettes weisen Aufnahmen auf, die in Horizontal- und Vertikalreihen angeordnet sind. Diese Aufnahmen dienen zum Festlegen von Befestigungseinrichtungen für die als Querstäbe ausgebildeten Querträger. Die Querstäbe, die die Auflagefläche für die Matratze bilden, sind zwischen den Seitenteilen angeordnet und mit ihren Enden an den Befestigungseinrichtungen festgelegt und in axialer Richtung fixiert. Bei einer Belastung der Matratze und somit der Querstäbe werden diese fast ausschließlich auf Zug und nur minimal auf Biegung beansprucht. Da die Belastbarkeit der Werkstoffe auf Zug ein mehrfaches höher als auf Biegung ist, kann für die Querstäbe ein Material mit geringeren Festigkeitswerten oder bei der Verwendung von hochfesten Werkstoffen eine geringere Abmessung gewählt werden, was vorteilhaft in beiden Fällen eine Reduzierung der Material- und somit der Herstellungskosten zur Folge hat. Die wesentlich geringere Belastung der Querstäbe hat weiterhin den Vorteil, daß z. B. nachgiebigere oder weniger nachgiebigere Stäbe einsetzbar oder Werkstoffe, wie Kunststoffe, Gummi, Metall oder Holz verwendbar sind. Vorteilhaft wird als Werkstoff Holz verwendet, und der Querstab in seiner Längsrichtung bogenförmig ausgebildet, was die federnde Eigenschaft unterstützt. Der Querschnitt des Längstabs kann kreisrund, oval, quadratisch oder rechteckig sein oder auch die Form irgendeines anderen Vielecks aufweisen.

Gemäß eines einfachen Ausführungsbeispiels sind die Aufnahmen in den Seitenteilen als Löcher ausgebildet. In die Löcher können die etwa zapfenförmigen Enden der Querstäbe oder auch die mit hakenförmigen Gliedern versehenen Enden der Querstäbe ohne weiteres eingesetzt werden.

Bei anderen Ausführungsformen ist vorgesehen, die in die Löcher eingesetzten Querstabenden zu verschrauben.

Eine Weiterführung der Erfindung sieht vor, daß die Befestigungsglieder an den Enden der Querstäbe angeordnet sind. Diese Befestigungseinrichtungen können entweder direkt in die Aufnahmen der Seitenteile eingreifen oder mit den in diesen festgelegten Befestigungseinrichtungen in Verbindung stehen.

Bei einer anderen Ausführungsform ist vorteilhaft vorgesehen, daß die Befestigungseinrichtungen aus in den Aufnahmen festzulegenden Haken oder Ösen gebildet sind, in die an den Enden der Querstäbe vorgesehene Ösen bzw. Haken einhängbar sind, so daß eine leicht bedienbare Haken- und Ösenverbindung zwischen den Seitenteilen und den Querstäben besteht.

Alternativ kann auch vorgesehen sein, daß zur freien Feineinstellung der Höhenlage der Querstäbe Befestigungseinrichtungen in den Aufnahmen der Seitenteile angeordnet sind, in denen Gewindestangen lagern. Mit dieser Befestigungseinrichtung ist es möglich eine nachträgliche Höheneinstellung des bereits an den Seitenteilen befestigten Querstabs vorzunehmen, falls die Grobeinstellung durch Festlegen der Befestigungseinrichtung korrigiert werden sollte. Hierfür ist lediglich die Gewindestange zu drehen um den Querstab zu heben oder zu senken.

Eine weitere Ausführung eines Bettes mit Liegefläche mit zwei parallel längsverlaufenden Seitenteilen, zwei diese an Kopf- und Fußende verbindenden Querteilen und einem darin gelagerten Matratzenauflagegestell mit Längsholmen, Querholmen und vertikal verstellbaren Querträgern, deren Oberseite die Auflagefläche der Matratze bilden, wobei die Liegefläche im wesentlichen an ein Wirbelsäulenlängsprofil eines Bettbenutzers anpaßbar ist und die Längsholme mit in Längsrichtung verlaufenden Reihen angeordneten Befestigungseinrichtungen zum Festlegen von die Querträger tragenden Stützen versehen sind ist durch die US-A-2 391 746 bekannt. Die Aufgabenstellung wird erfindungsgemäß dadurch gelöst, daß die Stützen als Gewindestangen mit die als horizontale Querstäbe ausgebildeten Querträger aufnehmenden Befestigungsgliedern ausgebildet und die Gewindestangen in den als Gewindeloch oder in den als die Gewindestangen vertikal fixierende Halterungen ausgebildeten Befestigungseinrichtungen gelagert sind, und daß durch Drehung der Gewindestangen die Höhenlage der Befestigungsglieder für die Querstäbe einstellbar ist. Die Gewindestangen sind durch Drehung vertikal bewegbar, wodurch die an der Oberseite der Gewindestangen gelagerten Querstäbe aufwärts oder abwärts bewegt werden. Die Gewindestangen sind jeweils mittels Kontermuttern gegen unzeitige Drehung gesichert.

Bei einer anderen Ausgestaltung ist vorgesehen, daß die Gewindestangen mit ihren Enden zwischen zwei an den Längsholmen übereinander fixierten Halterungen angeordnet sind, und daß das ein Ende des Querstabs aufnehmende Befestigungsglied als axial auf der Gewindestange bewegbarer Schlitten ausgebildet ist. Über die drehbare Gewindestange wird die Höhenlage einer schlittenartig geführten Mutter und somit die Lage der Querstäbe eingestellt. Dies ermöglicht insbesondere eine einfache nachträgliche Korrektur der Höheneinstellung. Ein einfaches Verstellen wird vor allem dadurch erreicht, daß die Gewindestange mittels eines Servomotors in Drehbewegung versetzbar ist. Sowohl über den Servomotor als auch über Kontermuttern ist die Gewindestange in jeder Stellung arretierbar.

In speziellen Ausführungen ist vorgesehen, daß die Querstäbe mittig über Auflagerstützen auf ein pneumatisch beaufschlagbares Druckpolster aufgelagert sind. Das Druckpolster kann hydraulisch, pneumatisch und mechanisch beaufschlagt werden. Die Druckpolsterung gewährleistet eine weitgehend automatische Adaption der Auflagefläche.

Die Erfindung sieht ferner ein Verfahren zur Adaption der Liegefläche des erfindungsgemäßen Bettes unter Verwendung einer erfindungsgemäßen Profilabtastvorrichtung vor. Die nacheinander abfolgenden Verfahrensschritte bestehen darin, daß an eine als Liegeseite eines Bettbenutzers dienende Längsseite eine Längsseite der Profilabtastvorrichtung zur Anlage gebracht wird, so daß die Längsseite des Körpers der Profilabtastvorrichtung unter Ausbildung eines starren Negativabdrucks der Längsprofillinie des Bettbenutzers verformt wird, daß danach die Profilabtastvorrichtung im Bettuntergestell unterhalb der Querstäbe so angeordnet wird, daß die mit dem Negativabdruck versehene Längsseite der Profilabtastvorrichtung der Unterseite der Querstäbe zugewandt ist und daß schließlich die Querstäbe entsprechend dem Negativabdruck an den Seitenteilen angeordnet werden.

Um das Verfahren zur Höheneinstellung der Querstäbe auf einfache Weise und dabei eine exakte Anpassung durchführen zu können, ist eine Profilabtastvorrichtung vorgesehen für die Erstellung eines Negativabdrucks einer Längsprofillinie der Liegeseite des Bettbenutzers als Hilfseinrichtung zur Einstellung der Anordnung der Querträger unter Ausbildung einer Liegefläche eines erfindungsgemäßen Bettes mit an die Längsprofillinie adaptierten Längsprofil. Eine derartige Profilabtastvorrichtung gemäß Oberbegriff des Anspruches 13 ist durch die US-A-3 081 129 bekannt. Die erfindungsgemäße Aufgabenstellung wird durch die Profilabtastvorrichtung gelöst, wie sie im Anspruch 13 gekennzeichnet ist. Die Ausführungen sehen vor, daß die Vorrichtung eine Sperreinrichtung mit Freigabestellung und Sperrstellung aufweist und daß der Negativabdruck bei Freigabestellung ausbildbar ist und der Negativabdruck bei Sperrstellung starre Form aufweist. Die Erfindung sieht vor, daß der Rahmen eine Halterung und in der Halterung in einer Reihe achsparallel angeordnete Abtaststäbe aufweist, die bei Freigabestellung der Sperreinrichtung in ihrer Längsrichtung unabhängig voneinander verschiebbar sind und die bei Sperrstellung der Sperreinrichtung in ihrer Lage fixiert sind. Die Sperreinrichtung klemmt in ihrer Sperrstellung die Abtaststäbe soweit in der Halterung fest, daß diese nicht mehr verschiebbar sind.

Weitere Vorteile und Merkmale der Erfindung ergeben sich aus den abhängigen Ansprüchen. In der nachfolgenden Beschreibung sind Ausführungsbeispiele der Erfindung unter Bezugnahme auf die Zeichnungen einzeln erläutert. Dabei zeigen:
Figur 1 eine Draufsicht auf ein Matratzenauflagegestell;
Figur 2 eine Schnittansicht entlang Linie II- 11 in Figur 1;
Figur 3 eine Seitenansicht einer hakenförmigen Befestigungseinrichtung an einer Längswand eines Matratzenauflagegestells, teilweise im Schnitt;
Figur 4 eine Draufsicht auf ein Befestigungsglied am Ende eines Querstabs zum Eingriff mit der Befestigungseinrichtung in Figur 3;
Figur 5a eine Draufsicht auf ein ähnliches Befestigungsglied wie in Figur 4;
Figur 5b Schnittansicht entlang Linie V - V in Figur 5,;
Figur 6 Draufsicht eines Befestigungsglieds ähnlich wie in Figur 4 und 5;
Figur 7 eine Seitenansicht einer ringförmigen Befestigungseinrichtung an einer Längswand eines Matratzenauflagegestells, teilweise im Schnitt;
Figur 8 Schnittansicht eines Befestigungsglieds am Ende eines Querstabs zum Eingriff mit der Befestigungseinrichtung in Figur 7;
Figur 9 Schnittansicht eines Befestigungsglieds ähnlich wie in Figur 8;
Figur 10 eine Schnittansicht einer Befestigungseinrichtung an einer Längswand eines Matratzenauflagegestells mit einem in diesem befestigten Ende eines Querstabs mit Höhenfeineinstellung des bereits befestigten Querstabs, teilweise im Schnitt;
Figur 11 einen Längsschnitt eines Matratzenauflagegestells mit aufgelegter Matratze und vertikal bewegbaren Querstab-Befestigungseinrichtungen in Form von in die Längsteile des Matratzenauflagegestells eingeschraubten Gewindestangen;,
Figur 12 eine Schnittansicht entlang der Linie XII - XII in Figur 11;
Figur 13 eine Schnittansicht auf die Innenwandung einer Längsseitenwand eines Matratzenauflagegestells mit motorangetriebenen Querstab-Befestigungseinrichtungen;
Figur 14 eine Schnittansicht entlang der Linie XIV - XIV in Figur 13;
Figur 15 eine Draufsicht auf ein Matratzenauflagegestell mit zusätzlichem längsverlaufenden Stützteil als pneumatischer Adaptionsverstärker mit druckpolstergelagerten vertikal bewegbaren Querstab-Auflagerstützen;
Figur 16 eine Detail-Seitenansicht des zusätzlichen Stützteils in Figur 15;
Figur 17 eine Seitenansicht einer Profilabtast- Vorrichtung zur Aufnahme eines Abdrucks des Längsprofils des Bettbenutzers und zur Höheneinstellung der Querstäbe im Matratzenauflagegestell;
Figur 18 eine Seitenansicht (um 90° gedreht) der Profilabtast-Vorrichtung in Figur 17;
Figur 19 eine Schnittansicht entlang der Linie XIX - XIX in Figur 17;
Figur 20 eine Seitenansicht ähnlich wie in Figur 19 einer weiteren Ausführung einer Profilabtast- Vorrichtung;
Figur 21 eine Seitenansicht nach einer nicht zur Erfindung gehörenden Ausführung einer Profilabtast-Vorrichtung;
Figur 22 Seitenansicht der Profilabtast- Vorrichtung nach den Figuren 17 bis 19 oder nach Figur 20 bei der Abnahme des Längsprofils einer stehenden Person; und
Figur 23 Profilabtast-Vorrichtung der Figur 22 und Matratzenauflagegestell nach den Figuren 11 und 12 bei der Höheneinstellung der Querstäbe unter Ausbildung einer an das Längsprofil adaptierten Matratzenauflagefläche.

Das in den Figuren 1 und 2 dargestellte Ausführungsbeispiel eines Matratzenauflagegestells ist als Einsatzteil eines Bettuntergestells vorgesehen, kann aber auch als tragendes Bettuntergestell selbst verwendet werden. Das gezeigte Gestell weist einen äußeren Rahmen 1 mit Rechteckgrundriß auf, der aus zwei gegenüberliegenden vorzugsweise aus Holz, insbesondere aus Sperrholz, oder aus Metall oder Kunststoff ausgeführten Seitenteilen 2 und je einem eine Kopf- und Fußwand bildenden Querteil 3 und 4 besteht. Zwischen den Seitenteilen 2 sind in Querrichtung verlaufende horizontale Querstäbe 5 angeordnet. Sie sind an ihren Längskanten nebeneinander gereiht und in unterschiedlicher vertikaler Höhe angeordnet, so daß sie mit ihren Oberseiten eine mit einem Längsprofil versehene Auflagefläche für eine Matratze 6 bilden.

Die Seitenteile 2 des Gestells sind als identische Lochrasterplatten ausgeführt und weisen sich in Horizontal- und Vertikalreihen erstreckende, ein Rastermaß einhaltende Aufnahme 7 für die Querstäbe 5 auf. Gegenüberliegende Aufnahmen 7 der beiden Seitenteile 2 fluchten miteinander. Bei der in Figur 2 gezeigten Ausführungsform sind die Aufnahmen 7 als Löcher ausgebildet, wobei jeder Querstab 5 mit seinen beiden Enden in zwei gegenüberstehenden fluchtenden Löchern der Seitenteile 2 befestigt ist. Die Befestigung der Querstäbe 5, die z. B. aus einstückigen massiven Rundstäben aus Holz oder Kunststoff bestehen, erfolgt mittels einer Schraube 8, die so bemessen ist, daß ihr Schaft durch die Löcher der Seitenteile 2 hindurchpaßt, während der Durchmesser ihres Kopfes größer ist als der der Löcher. Die Schraube 8 wird mit ihrem Gewindeschaft durch ein Loch hindurchgesteckt und vorzugsweise in einem Dübel im Flansch des Endes des zu befestigenden Querstabs 5 verschraubt, während der Schraubenkopf an der Außenseite des Seitenteils 2 im Bereich um das Loch bzw. auf einer dazwischen eingesetzten Unterlagscheibe zur Anlage kommt.

Auf diese Weise werden die einzelnen Querstäbe 5 in jeweils ausgewählten Lochpaaren aus zwei in gleicher Höhe angeordneten Löchern gegenüberliegender vertikaler Lochreihen befestigt. Die Rasteranordnung der Löcher der vertikalen Reihen gibt eine grobe Abstufung für die Höheneinstellung der Querstäbe 5. Der Rasterabstand in vertikalen Lochreihen beträgt vorzugsweise 10 mm. Eine Feinabstufung wird dadurch erreicht, daß Querstäbe 5 mit entsprechend unterschiedlichem Durchmesser eingesetzt werden.

Bei einer abgewandelten Ausführung sind die Löcher als Gewindelöcher ausgebildet, und statt der Befestigungsschraube 8 werden Gewindestifte verwendet, die in den Seitenteilen 2 und in den Querstäben 5 versenkt eingeschraubt werden.

Die Befestigung der Querstäbe 5 kann auch über Haken- oder Ösenverbindungen erfolgen. Ausführungsbeispiele sind in den Figuren 3 bis 9 dargestellt. Dabei ist vorgesehen, daß die Seitenteile 2, die entweder Teil eines Einstellrahmens oder auch tragende Seitenwände des Bettuntergestells darstellen können, mit Befestigungseinrichtungen 10 in Form von Schraubhaken 11, wie in Figur 3 dargestellt, oder mit Schraubösen 12, wie in Figur 7 dargestellt, zu versehen. Die Seitenteile 2 sind beispielsweise aus Kunststoff oder Holz, insbesondere Sperrholz ausgeführt, jedenfalls als massive Wand, in die die Schraubhaken 11 bzw. Schraubösen 12 angeschraubt werden. Die Wand weist hier keine vorgeformten Löcher, die etwa in einer Lochrasterung angeordnet wären, auf.

Bei abgewandelten Ausführungen können haken- bzw. ösenförmige Befestigungseinrichtungen 10 selbstverständlich auch in vorgeformten Löchern, die auch in Rasteranordnung angeordnet sein können, eingesetzt und dabei zur Fixierung beispielsweise verschraubt werden.

Die Figuren 4 bis 6 und die Figuren 8 und 9 zeigen an den Querstabenden vorgesehene ringförmige bzw. hakenförmige Befestigungsglieder 19 zum Eingriff in die haken- bzw. ösenförmig ausgebildeten Befestigungseinrichtungen 10, wie sie in den Figuren 3 bzw. 7 dargestellt sind.

Bei der Ausführung in Figur 4 ist eine Nietöse 13 am Ende eines bandförmig ausgebildeten Querstabs 5 vorgesehen. Bei der in den Figuren 5a und 5b dargestellten Ausführung ist am Ende eines ebenfalls bandförmig ausgebildeten Querstabs 5 eine Halteklemme 16 angebracht, deren äußeres Ende eine ringförmige Klemmöse 17 aufweist. Figur 6 zeigt ein ähnliches ringförmiges Befestigungsglied 19 am Ende eines als Rundstab ausgebildeten Querstabs 5. Das ringförmige Befestigungsglied 19 ist als Schrauböse 18 ausgeführt und in den Endflansch des massiven Querstabs 5 eingeschraubt.

Für den Fall einer ringförmigen Befestigungseinrichtung 10 im Seitenteil 2, wie in Figur 7 gezeigt, ist beispielsweise die in Figur 8 dargestellte Ausführung eines hakenförmigen Befestigungsglieds 19 in Form einer Halteklemme 20 mit hakenförmigen Ende am Ende eines bandförmig ausgebildeten Querstabs 5 vorgesehen. Für den Fall eines massiven stabförmigen Querstabs 5, wie in Figur 9 gezeigt, ist ein Schraubbolzen 23 als Befestigungsglied 19 in. das Querstabende eingeschraubt.

Fig 10 zeigt eine Befestigungseinrichtung 85 für einen Querstab 5, mit der es möglich ist eine nachträgliche Höheneinstellung des bereits an der Seitenwand befestigten Querstabs 5 vorzunehmen. Im Seitenteil 2 mit in einem Rastermaß in Vertikelreihen angeordneten Löchern 26 ist in einem der Löcher 26 ein Befestigungswinkel 27 mittels einer Schraubverbindung 28 fixiert. Der Befestigungswinkel 27 weist einen horizontalen Flansch 29 auf, der mit einem vertikalen Gewindeloch versehen ist, in dem eine vertikale Gewindestange 30 eingeschraubt ist. Diese ist durch eine Kontermutter 31 gegen Verdrehen gesichert. Auf dem oberen Ende der Gewindestange 30 lagert des Ende des als messiver Stab ausgebildeten Querstabs 5, indem das obere Ende der Gewindestange in ein vertikales Sackloch 33 im Querstabende eingreift.

Die Gewindestange 30 ist durch Drehung im Gewindeloch im horizontalen Flansch 29 des Befestigungswinkels 27 vertikal auf- und abbewegbar, wodurch dabei der Querstab 5 mit auf- und abbewegt wird. Mit dem Anbringen des Befestigungswinkels 27 in einer bestimmten Höhe im Seitenteil 2 durch Wahl des betreffenden Befestigungslochs 26 der Lochrasterung erfolgt eine Grobeinstellung der Höhe des Querstabs 5. Die Feineinstellung der Höhe wird durch Drehen bzw. Auf- und Abbewegen der Gewindestange 30 im Befestigungswinkel 27 vorgenommen.

Die Figuren 11 und 12 zeigen eine weitere Ausführung eines Matratzenauflagegestells. Das Gestell weist einen rechtwinkligen Rahmen aus an den Längsseiten angeordneten Längsholmen 40 und am Kopf- und Fußende dieses verbindende Querholme 41 bzw. 42 auf. Die Längsholme 40 sind als Winkelprofil, die Querholme 41 und 42 als Vierkantprofil ausgebildet. Die Längsund Querholme 40 bzw. 41, 42 sind an ihren Stoßstellen in den Ecken des Rahmens miteinander verschweißt. In horizontalen Flanschen 43 der Längsholme 40 sind jeweils in längsverlaufenden Reihen angeordnete Gewindelöcher 44 vorgesehen, in die Gewindestangen 45 eingeschraubt sind. Die Gewindestangen 45 sind durch Drehung vertikal bewegbar. Die Gewindestangen 45 sind jeweils mittels Kontermuttern 46 gegen Drehung gesichert.

Die Querstäbe 5 sind jeweils mit ihren beiden Enden an paarweise gegenüberstehenden Gewindestangen 45 angebrecht. Der Hauptkörper 51 des Querstabs 5 ist hier als Gummischlauch ausgebildet. In den Enden des Gummischlauchs sind über Schlauchklemmen 54 gesichert spezielle Befestigungsglieder 52 eingesteckt, die in Form von massiven Zapfen ausgebildet sind und mit einem Sackloch 53 versehen sind. Die Befestigung des Querstabendes auf dem Ende der Gewindestange 45 erfolgt in gleicher Weise wie bei dem in Figur 10 dargestellten Ausführungsbeispiel.

Bei Verwendung eines Gummischlauchs oder auch elastischer Bänder als Hauptkörper 51 der Querstäbe 5 wird eine federnde Wirkung der Matratzenauflage erreicht.

Wie auch bei der in Figur 10 dargestellten Ausführung ist auch bei der in den Figuren 11 und 12 dargestellten Konstruktion ein nachträgliches Verstellen der Höhe der bereits im Gestell lagernden Querstäbe 5 möglich.

In den Figuren 13 und 14 ist ein weiteres Ausführungsbeispiel eines Matratzenauflagegestells, das auch selbst als Bettuntergestell eingesetzt werden kann, dargestellt. An den Innenseiten der Längsholme 40 sind nebeneinander angeordnete paarweise an den Seiten gegenüberliegende Stützen 39 in Form vertikal angeordneter Gewindestangen 61 angebracht. Diese sind jeweils mit ihrem oberen und unteren Ende 62 bzw. 63 in an der Innenwand der Längsholme 40 angebrachten oberen und unteren Halterungen 64 bzw. 65 um ihre Längsachse drehbar aber vertikal fixiert gelagert. Auf jeder Gewindestange 61 ist eine Mutter 66 aufgeschraubt, die an ihrer einen Seite an der Innenwandung des Längsholms 40 kantet und somit nicht drehbar ist und an ihrer gegenüberliegenden Seite mit einem Ende eines Querstabs 5 lösbar verbunden ist. Bei Drehung der Gewindestange 61 wird die Mutter in vertikaler Richtung entsprechend eines Schlittens bewegt. Durch synchrones Drehen von zwei an den beiden Längsholmen 40 gegenüberliegenden Gewindestangen 61 laufen die beiden Muttern 66 und damit der mit darauf lagernde Querstab 5 auf und ab. Die Gewindestangen 61 sind jeweils durch separate, ebenfalls an der Innenwandung der Längsholme 40 angebrachten Elektromotoren 68 zur Drehung und damit zur Einstellung der Höhe jedes einzelnen Querstabs 5 antreibbar. Die Höheneinstellung der einzelnen Querstäbe 5 und damit die Form des Längsprofils der Matratzenauflagefläche bzw. der Liegefläche auf der Oberseite der Matratze 6 kann nach Empfinden der im Bett liegenden Person auch nachträglich jederzeit ohne Aufwand evtl. zur Korrektur vorgenommen werden.

Das in den Figuren 15 und 16 dargestellte Matratzenauflagegestell weist ein in der Längsmittelebene des Gestells angeordnetes zusätzliches längsverlaufendes Stützteil 70 für in dem Auflagegestell angeordneten Querstab 5 auf. Bei dem zusätzlichen Stützteil 70 handelt es sich um einen pneumatischen Adaptionsverstärker mit druckpolstergelagerten vertikal bewegbaren Querstabauflagerstützen 72. Die Stützen 72 sind jeweils auf dem längsverlaufenden horizontalen Stützteil 70 und zwar auf dessen Hauptkörper 73 gelagert, der als Längsrohr ausgebildet ist und als Druckluftspeicher dient. Jede der Auflagerstützen 72 weist an ihrem oberen Ende ein gabelförmige Auflagerteil 75 mit zwei nach oben ragenden Zinken 76 auf, die den unteren Bereich des auflagernden, hier vorzugsweise als Rundstab ausgeführten, Querstabs 5 umgreifen. Die Auflagerstützen 72 sind in identischer Längsreihe wie die an äußeren Längsholmen 40 des Matratzenauflagegestells angebrachten Befestigungseinrichtungen 68 und mit diesen fluchtend angeordnet. Das Unterteil jeder Auflagerstütze 72 ist als oben geschlossener Hohlkolben 77 ausgebildet und lagert mit diesem auf nach oben gerichteten Rohrstutzen 78 des rohrförmigen Hauptkörpers 73 des horizontalen Stützteils 70, indem der eine Verbindung zum Druckluftspeicher im Hauptkörper 73 bildende offene Rohrstutzen 78 in den Innenraum des Hohlkolbens 77 hineinragt. Zwischen Hohlkolben 77 und Rohrstutzen 78 ist eine ringförmige Gummidichtung 80 angebracht, so daß sich im Innenraum des Hohlkolbens 77 ein Druckpolster ausbildet.

Das als Druckluftspeicher ausgebildete Längsrohr - der Hauptkörper 73 des Stützteils 70 - ist im dargestellten Ausführungsbeispiel in der Art einer Luftpumpe mit Schubstange 81 und Handknauf 82 ausgeführt. Im vorderen Abschnitt des Längsrohrs 73 ist ein Ablaßventil 83 vorgesehen.

Der pneumatische Adaptionsverstärker stellt eine Zusatzauflageeinrichtung für die Querstäbe 5 dar. Je nach eingestelltem Druck im Druckbehälter 73 ergibt sich eine mehr oder weniger harte oder weiche Federung für die Auflage der Querstäbe 5. Zur Kontrolle des eingestellten Drucks im Druckbehälter 73 kann auch ein Manometer vorgesehen sein.

In abgewandelten Ausführungsbeispielen können mehrere derartige nebeneinender längsverlaufende zusätzliche Stützteile wie das Stützteil 70 vorgesehen sein. Diese können als ein gemeinsam beaufschlagter Druckbehälter ausgebildet sein, indem sie untereinander verbunden sind, so daß sich jeweils gleicher Druck in sämtlichen Stützteilen bzw. Druckpolstern einstellt.

In den Figuren 17 bis 21 sind drei verschiedene Ausführungsbeispiele von Profilabtast-Vorrichtungen dargestellt, mit denen ein Abdruck des Längsprofils der Längsseite eines Bettbenutzers abgenommen wird und die als Hilfseinrichtung zur Höheneinstellung von Querstäbe 5 in einem Matratzenauflagegestell bzw. Untergestell eines Bettes zur Ausbildung einer adaptierten Liegefläche dienen.

Die in den Figuren 17 bis 19 dargestellte Vorrichtung weist eine als U-Profilschiene 90 ausgebildete Halterung für Abtaststäbe 100 auf. In den beiden einander gegenüberliegenden Flanschen 92 und 91 der U-Schiene 90 sind Löcher 93 in identisch ausgebildeten, in Längsrichtung verlaufenden Lochreihen angeordnet. Die Vorrichtung weist ferner eine T-Profilschiene 95 auf, deren Flansch 98 zwischen den beiden Flanschen 91 und 92 der U-Profilschiene 90 angeordnet ist und ebenfalls in einer identischen Lochreihe angeordnete Löcher 97 aufweist. U- und T-Profilschiene sind dabei so zueinander angeordnet, daß die Löcher 97 im Flansch 96 der T-Profilschiene 95 in gemeinsamer Ebene der Lochreihe in den Flanschen 91 und 92 der U-Profilschiene 90 vorliegen. Jeweils durch die in gleicher Höhe angeordneten Löcher der Flansche 91 und 92 der U-Profilschiene 90 und des Flansches 96 der T-Profilschiene sind die Abtaststäbe 100 hindurchgesteckt.

Die U-Profilschiene 90 ist mit ihrem einen Ende auf einer Grundplatte 101 fixiert, so daß die gesamte Vorrichtung in vertikaler Richtung aufrecht steht. Die T-Profilschiene 95 ist mit der Grundplatte 101 über einen Exzenterhebel 102 verbunden, bei dessen Verschwenken die T-Profilschiene 95 gegenüber der U-Profilschiene 90 lateral verlagert wird.

Die T-Profilschiene 95 dient als Sperreinrichtung für die freie Verschiebbarkeit der Abtaststäbe 100. Die Sperreinrichtung weist eine Freigabestellung und eine Sperrstellung auf. In Freigabestellung ist die T-Profilschiene 95 so angeordnet, daß die Löcher 97 in ihrem Flansch 96 mit den Löchern 93 in den Flanschen 91 und 92 der U-Profilschiene 90 fluchten und somit die Abtaststäbe 100 unbehindert innerhalb der als Halterung dienenden U-Profilschiene 90 verschiebbar sind. In Sperrstellung ist die T-Profilschiene 95 in der U-Profilschiene 90 gegenüber ihrer Lage in der Freigabestellung verschoben, so daß die Löcher 97 im Flansch 96 der T-Profilschiene 95 mit den Löchern in den Flanschen 91 und 92 der U-Profilschiene 90 nicht mehr voll fluchten und es somit zum Festklemmen der Abtaststäbe 100 kommt.

Zur Entnahme eines Abdrucks des Längsprofils einer Person wird die Abtastvorrichtung an die Längsseite der betreffenden Person (wie in Figur 22 gezeigt) zur Anlage gebracht, wobei sich die Abtaststäbe 100 jeweils unabhängig voneinander so verschieben, daß deren äußere an die Person anliegenden Enden ein Profil zeigen, das einen Abdruck des Längsprofils der stehenden Person derstellt. Die Abtastvorrichtung wird dabei vorzugsweise längs der Wirbelsäule der jeweiligen Person angeordnet, so daß das Profil der Wirbelsäule abgetastet werden kann. Durch Verlagerung der T-Profilschiene 95 über Betätigung des Exzenterhebels 102 wird die Sperrstellung eingeschaltet; dies bedeutet, daß die Anordnung der Abtaststäbe 100 starr wird. Die Vorrichtung wird sodann im Untergestell des Bettes horizontal liegend so angeordnet, daß die den Negativabdruck des Längsprofils der betreffenden Person darstellenden Enden der Abtaststäbe 100 der Unterseite der Querstäbe 5 bzw. deren an den Längsseiten angeordneten Befestigungseinrichtungen im Matratzenauflagegestell zugewandt sind. Die Höheneinstellung der Querstäbe 5 des Matratzenauflagegestells erfolgt dann durch Befestigung der Querstäbe 5 unter Einhaltung konstanten Abstands der einzelnen Querstäbe 5 bzw. deren Befestigungseinrichtungen zu den das Längsprofil abzeichnenden Enden der Abtaststäbe100 der Abtastvorrichtung. Gegenüber dem abgetasteten Profil können, soweit erforderlich, ggfls. therapeutische Korrekturen der Einstellung vorgenommen werden.

### Bei Ausführungen des

Matratzenauflagegestells mit einzelnen vertikal verstellbaren Stützen zur Befestigung der Querstäbe 5, wie im Ausführungsbeispiel der Figuren 11 und 12 mit als Gewindestangen 45 ausgebildeten Stützen 39, werden zur Einstellung der Querstäbe 5 die unteren Enden der Stützen 39 jeweils in Höhe der äußeren Enden der darunter angeordneten Abtaststäbe 100 der unterhalb des Matratzenauflagegestell gebrachten Abtastvorrichtung gebracht und befestigt.

Im Falle entsprechend geringen gegenseitigen Abstands der Abtaststäbe 100 in der Abtastvorrichtung oder im Falle gleichen Abstands der Abtaststäbe 100 wie der Rasterabstand der Querstäbe 5 bzw. der Abstand der als deren Befestigungseinrichtung dienenden Gewindestangen 45 können vorteilhafterweise die unteren Enden der Gewindestangen 45 zum Aufsitzen auf den oberen Enden der Abtaststäbe 100 gebracht werden, wie in Figur 23 gezeigt ist.

Figur 20 zeigt ein weiteres Ausführungsbeispiel einer Abtastvorrichtung anhand eines horizontalen Schnittes. Die Vorrichtung weist Abtaststäbe 110 mit innerem Führungsschlitz 111 auf. Die Abtaststäbe 110 sind auf die Halterung darstellenden gemeinsamen Führungsrohren 112 aufgesteckt, indem die Führungsrohre 112 durch die Führungsschlitze 111 der Abtaststäbe 110 hindurchgeführt ist. Innerhalb der Führungsschlitze 111 ist seitlich des Führungsrohrs 112 ein Gummischlauch 113 angeordnet, der an seinem oberen und unteren Ende verschlossen ist. Mit seinem oberen Ende ist der Schlauch 13 an den oberen Enden der Führungsrohre 112 festgelegt. Am unteren Ende des Schlauchs 113 ist ein Ventil vorgesehen, über das dem Innenraum des Schlauchs 113 Luft zuführbar ist, so daß sich der Schlauch elastisch aufweitet. Der Schlauch 113 stellt eine Sperreinrichtung mit Freigabestellung und Sperrstellung dar. In Freigabestellung ist der Schlauch 113 nicht aufgeblasen, d.h. nicht in aufgeweitetem Zustand, so daß die Abtaststäbe 110 fei verschiebbar sind. In Sperrstellung ist der Schlauch 113 mit Luft prall gefüllt, das heißt, in aufgeweitetem Zustand, so daß die Abtaststäbe 110 unverschiebbar sind, dadurch, daß der Schlauch einerseits an den Führungsrohren und andererseits an den Begrenzungskanten der Führungsschlitze 111 der Abtaststäbe anliegen. Statt zweier Führungsrohre und einem Schlauch können auch ein Führungsrohr und zwei Schläuche vorgesehen sein.

Die Übertragung des durch die Enden der Abtaststäbe 110 abgezeichneten Profils auf die Höheneinstellung der Querstäbe 5 in einem Matratzenauflagegestell erfolgt sodann auf die gleiche Weise, wie für das in den Figuren 17 bis 19 dargestellte Ausführungsbeispiel der Abtastvorrichtung beschrieben ist.

In Figur 21 ist ein nicht zur Erfindung gehörendes Ausführungsbeispiel einer Abtastvorrichtung beschrieben. Die Vorrichtung weist einen mit Sand oder Kies gefüllten Schlauch 120 auf, der an seinen beiden Enden geschlossen ist und an einem Ende mit einem Ventil 121 versehen ist. Der Schlauch 120 wird zwecks Aufnahme des Abdrucks des Längsprofils einer Person zur Anlage an die die Liegeseite darstellende Längsseite der betreffenden Person gebracht, wobei die Person liegen oder stehen kann. Über das Ventil 121 wird eine Evakuiereinrichtung angeschlossen, die die Luft im Inneren des mit Kies und/oder Sand gefüllten Schlauchs 120 absaugt. Dabei umschließt der Mantel des Schlauchs 120 eng den in seinem Innern angeordneten Feststoff (Kies, Sand) und bildet einen starren Körper mit einem Längsprofil, das einen Negativabdruck des Profils der Längsseite der Person darstellt. Die Übertragung des Profils des starren Körpers zur Höheneinstellung der Querstäbe 5 in einem Matratzenauflagegestell erfolgt auf die gleiche Weise, wie bei den zuvor beschriebenen Abtastvorrichtungen.

Die Höheneinstellung der Querstäbe 5 und damit die Einstellung des Profils der Liegefläche des Betts kann selbstverständlich auch ohne Verwendung einer speziellen Abtastvorrichtung vorgenommen werden, beispielsweise, indem etwa das als Einsatzteil ausgebildete Matratzenauflagegestell mit höhenverstellbaren Gewindestangen 45 als Stütze 39 der Querstäbe 5, wie bei einem Ausführungsbeispiel der Figuren 11,12 aus dem Bettgestell herausgenommen wird, aufrecht gestellt wird und mit der Oberseite der Querstäbe 5 zur Anlage an die Längsseite der stehenden Person gebracht wird, um dabei die adaptierte Anordnung der Gewindestangen 45 bzw. die entsprechende Höheneinstellung der Querstäbe 5 gleich unter Ausbildung des Negativabdrucks des Längsprofils der Person endgültig vorzunehmen. Hier erübrigt sich also eine spezielle Abtastvorrichtung. Letzteres gilt insbesondere auch für eine Einstellung im Liegen bei einer Vorrichtung nach den Figuren 13 und 14.

Selbstverständlich kenn die Einstellung der Querstäbe 5 auch nach Erfahrungswerten unter Begutachtung der Wirbelsäulenbiegung des Bettbenutzers vorgenommen werden oder es kann auch eine nachträgliche Korrektur der Einstellung der Querstäbe 5 entsprechend dem Empfinden der im Bett liegenden Person nachträglich vorgenommen werden.

Auch ist die Benutzung des Betts ohne Matratze 6 möglich. Dabei stellt die sonst als Matratzenauflage dienende Oberseite des Matratzenauflagegestells selbst die Liegefläche dar.
1 Rahmen
2 Seitenteil
3 Querteil
4 Querteil
5 Querstab
6 Matratze
7 Aufnahme
8 Schraube
10 Befestigungseinrichtung
11 Schraubhaken
12 Schrauböse
13 Nietöse
16 Halteklemme
17 Klemmöse
18 Schrauböse
19 Befestigungsglied
20 Halteklemme mit hakenförmigem Ende
23 Schraubhaken
25 Befestigungsvorrichtung
26 Loch
27 Befestigungswinkel
28 Schraubverbindung
29 horizontaler Flansch
30 Gewindestange
31 Kontermutter
33 vertikales Sackloch
38 Befestigungseinrichtung
39 Stütze
40 Längsholm
41 Querholm
43 horizontaler Flansch
44 Loch (Gewindeloch)
45 Gewindestange
46 Kontermutter
51 Hauptkörper
52 Befestigungsglied
53 Sackloch
54 Schlauchklemmen
61 Gewindestange
62 oberes Ende der Gewindestange
63 unteres Ende der Gewindestange
64 obere Halterung
65 untere Halterung
66 Mutter
68 Elektromotor
70 zusätzliches längsverlaufendes Stützteil
72 Auflagestütze
73 Hauptkörper
75 Gabelförmiges Auflagerteil
76 Zinken
77 Hohlkolben
78 Rohrstutzen
80 Gummidichtung
81 Schubstange
82 Handknauf
83 Ablaßventil
86 Befestigungseinrichtung
90 U-Profilschiene
91 Flansch der U-Profilschiene
92 Flansch der U-Profilschiene
93 Loch im Flansch der U-Profilschiene
95 T-Profilschiene
96 Flansch der T-Profilschiene
97 Loch im Flansch der T-Profilschiene
100 Abtaststab
101 Grundplatte
102 Exzenterhebel
110 Abtaststab
112 Führungsrohr
111 Führungsschlitz
113 Gummischlauch
120 Schlauch
121 Ventil

## Patentansprüche

1. Bett mit Liegefläche mit zwei parallel längsverlaufenden Seitenteilen (2), zwei diese an Kopf- und Fußende verbindenden Querteilen (3, 4) und einem darin gelagerten Matratzenauflagegestell mit vertikal verstellbaren Querträgern (5), deren Oberseite die Matratzenauflagefläche bilden, wobei die Liegefläche im wesentlichen an ein Wirbelsäulenlängsprofil eines Bettbenutzers anpaßbar ist, dadurch gekennzeichnet, daß die Seitenteile (2) sich in Horizontal- und Vertikalreihen erstreckende, Rastermaße einhaltende Aufnahmen (7) für Befestigungseinrichtungen (11, 12) aufweisen und daß die Querträger als horizontale Querstäbe (5) ausgebildet und diese über in den Aufnahmen (7) festgelegte Befestigungseinrichtungen (10) jeweils unabhängig voneinander in innerhalb des durch die Aufnahmen (7) festgelegten Einstellbereichs beliebig wählbarer Höhe an den Seitenteilen (2) befestigbar sind.

2. Bett nach Anspruch 1, dadurch gekennzeichnet, daß die Aufnahmen (7) in den Seitenteilen (2) als Löcher ausgebildet sind.

3. Bett nach Anspruch 1 oder 2, dadurch gekennzeichnet, daß Befestigungsglieder (19) an den Enden der Querstäbe (5) angeordnet sind.

4. Bett nach einem der Ansprüche 1 bis 3, dadurch gekennzeichnet, daß die Befestigungseinrichtungen (10) aus in den Aufnahmen (7) festzulegenden Haken (11) oder Ösen (12) gebildet sind, in die an den Enden der Querstäbe (5) vorgesehene Ösen (13,17,18) bzw. Haken (20, 23) einhängbar sind.

5. Bett nach Anspruch 1, dadurch gekennzeichnet, daß zur Feineinstellung der Höhenlage der Querstäbe (5) Befestigungseinrichtungen (25) in den Aufnahmen (7) der Seitenteile (2) angeordnet sind, in denen Gewindestangen (30) lagern.

6. Bett nach Anspruch 5, dadurch gekennzeichnet, daß die Befestigungseinrichtung (25) als Befestigungswinkel (29) ausgebildet sind.

7. Bett mit Liegefläche mit zwei parallel längsverlaufenden Seitenteilen (2), zwei diese an Kopf- und Fußende verbindenden Querteilen (3, 4) und einem darin gelagerten Matratzenauflagegestell mit Längsholmen (40), Querholmen (41, 42) und vertikal verstellbaren Querträgern (5), deren Oberseite die Auflagefläche der Matratze (6) bilden, wobei die Liegefläche im wesentlichen an ein Wirbesäulenlängsprofil eines Bettbenutzers anpaßbar ist und die Längsholme (40) mit in Längsrichtung verlaufenden Reihen angeordneten Befestigungseinrichtungen (38) zum Festlegen von die Querträger tragenden Stützen (39) versehen sind, dadurch gekennzeichnet, daß die Stützen (39) als Gewindestangen (45, 61) mit die als horizontale Querstäbe (5) ausgebildeten Querträger aufnehmenden Befestigungsgliedern (52) ausgebildet und die Gewindestangen (45) in den als Gewindeloch (44) oder in den als die Gewindestangen (61) vertikal fixierende Halterungen (64, 65) ausgebildeten Befestigungseinrichtungen (38) gelagert sind, und daß durch Drehung der Gewindestangen (45, 61) die Höhenlage der Befestigungsglieder (52) für die Querstäbe (5) einstellbar ist.

8. Bett nach Anspruch 7, dadurch gekennzeichnet, daß die Gewindestangen (61) mit ihren Enden (62, 63) zwischen zwei an den Längsholmen (40) übereinander fixierten Halterungen (64, 65) angeordnet sind, und daß das ein Ende des Querstabs (5) aufnehmende Befestigungsglied (52) als axial auf der Gewindestange (61) bewegbarer Schlitten (66) ausgebildet ist.

9. Bett anch Anspruch 8, dadurch gekennzeichnet, daß die Gewindestange (61) mittels eines Servomotors (68) in Drehbewegung versetzbar ist.

10. Bett nach einem der Ansprüche 7 bis 9, dadurch gekennzeichnet, daß die Gewindestange (30, 45, 61) in jeder Stellung arretierbar ist.

11. Bett nach einem der Ansprüche 1 bis 10, dadurch gekennzeichnet, daß ein Hauptkörper der Querstäbe (5) mit unterschiedlichen Querschnittsabmessungen ausgebildet ist.

12. Bett nach einem der Ansprüche 1 bis 11, dadurch gekennzeichnet, daß die Querstäbe (5) mittig über Auflagerstützen (75, 76) auf ein pneumatisch beaufschlagbares Druckpolster (70, 73) aufgelagert sind.

13. Profilabtastvorrichtung zur Einstellung eines Negativabdrucks einer Längsprofillinie der Liegeseite des Bettbenutzers als Hilfseinrichtung zur Einstellung der Anordnung der Querstäbe (5) unter Ausbildung einer Liegefläche eines Bettes nach einem der Ansprüche 1 bis 12 mit an die Längsprofillinie adaptierbarem Langsprofil, bestehend aus einem Rahmen (90), einer Vielzahl in diesem Rahmen (90) achsparallel angeordnet und individuell in Achsrichtung verschiebbaren Abtaststäben (100) und einer Sperreinrichtung (95) mit Freigabe- und Sperrstellung für die Abtaststäbe (100), dadurch gekennzeichnet, daß der Rahmen (90) zwei gegenüberliegende starr verbundene Flansche (91, 92) aufweist, die jeweils mit einer in Längsrichtung angeordneten identisch ausgestalteten Lochreihe (93) versehen sind, wobei paarweise gegenüberstehende Löcher (93) der Lochreihen der beiden Flansche (91, 92) miteinander fluchten;
daß die Sperreinrichtung (95) einen Sperrflansch (96) aufweist, der ebenfalls mit einer in Längsrichtung angeordneten weiteren identischen Lochreihe (97) versehen ist und zwischen den Flanschen (91, 92) des Rahmens (90) so anordbar ist, daß seine Lochreihe innerhalb der gemeinsamen Ebene der Lochreihe der Flansche (91, 92) des Rahmens (90) liegt;
daß die Abtaststäbe (100) jeweils durch gegenüberliegende Lochpaare der Lochreihen (93, 97) der Flansche des Rahmens (90) und dabei jeweils durch ein Loch der Lochreihe (97) des Sperrflanschs der Sperreinrichtung (95, 96) hindurchgesteckt sind und
daß die Sperreinrichtung (95) durch Verlagerung des Sperrflanschs (96) in Freigabestellung bzw. in Sperrstellung bringbar ist, indem bei Offenstellung die Löcher der Lochreihen (93) der Flansche (91, 92) des Rahmens (90) und des Sperrflanschs (96) miteinander fluchten, so daß die Abtaststäbe (100) darin verschiebbar aufgenommen sind und bei Sperrstellung die Löcher (97) des Sperrflanschs (96) gegenüber den Löchern (93) der Flansche (91, 92) des Rahmens (90) nicht fluchtend versetzt angeordnet sind, so daß die Abtaststäbe (100) festgeklemmt und dadurch in ihrer Lage fixiert werden.

14. Profilabtastvorrichtung nach Anspruch 13, dadurch gekennzeichnet, daß der Rahmen (90) Führungsrohre (112) aufweist;
daß jeder Abtaststab (110) mit einem in seiner Längsrichtung verlaufenden Längsschlitz (111) versehen ist, durch den die gemeinsame Führungsrohre (112) hindurchgeführt sind und als Sperreinrichtung innerhalb der Längsschlitze (111) der Abtaststäbe (110) zwischen den Führungsrohren (112) angeordnete elastisch aufblasbare Schläuche (113) vorgesehen sind, die durch Aufblasen so vergrößerbar sind, daß sie die Position der Abtaststäbe (110) fixieren, indem sie sich einerseits an die Führungsrohre (112) und andererseits an Begrenzungskanten der Längsschlitze (111) anlegen.

15. Verfahren zur Adaption einer Liegefläche eines Bettes nach einem der Ansprüche 1 bis 12, an eine Längsprofillinie eines Bettbenutzers unter Verwendung einer Profilabtastvorrichtung nach einem der Ansprüche 13 bis 14, dadurch gekennzeichnet, daß an eine als Liegeseite eines Bettbenutzers dienende Längsseite eine Längsseite der profilabtastvorrichtung zur Anlage gebracht wird, so daß die Längsseite der Profilabtastvorrichtung unter Ausbildung eines starren Negativabdrucks der Längsprofillinie des Bettbenutzers verformt wird;
daß danach die Profilabtastvorrichtung im Bettuntergestell unterhalb der Querstäbe so angeordnet wird, daß die mit dem Negativabdruck versehene Längsseite der profilabtastvorrichtung der Unterseite der Querstäbe zugewandt ist und daß schließlich die Querstäbe entsprechend dem Negativabdruck an den Seitenteilen angeordnet werden.

16. Verfahren nach Anspruch 15 zur Adaption einer Liegefläche eines Bettes nach Anspruch 5, dadurch gekennzeichnet, daß die Gewindestangen (30) so eingestellt werden, daß ihr unteres Ende entsprechend dem Negativabdruck angeordnet sind.

17. Verfahren nach Anspruch 16, dadurch gekennzeichnet, daß die unteren Enden der Gewindestangen (30) jeweils auf dem Negativabdruck aufstehen.

## Claims

1. Bed with lying surface with two parallel longitudinally directed side parts (2), two transverse parts (3, 4) connecting the side parts at the head and foot end and a mattress support frame located therein having vertically adjustable transverse beams (5), whose top surface forms the mattress support surface, the lying surface being essentially adaptable to a spine longitudinal profile of a bed user, characterized in that the side parts (2) have receptacles (7) for fixing devices (11, 12) extending in horizontal and vertical rows and respecting grid dimensions and that the transverse beams are constructed as horizontal cross bars (5) and the latter can be fixed by means of fixing devices (10) secured in the receptacle (7) independently of one another to side parts (2) in a randomly selectable height within the setting range fixed by the receptacle (7).

2. Bed according to claim 1, characterized in that the receptacle (7) in side parts (2) are constructed as holes.

3. Bed according to claims 1 or 2, characterized in that fixing members (19) are arranged at the ends of cross bars (5).

4. Bed according to one of the claims 1 to 3, characterized in that the fixing devices (10) are formed from hooks (11) or rings (12) to be secured in receptacle (7) and in which can be hung rings (13, 17, 18) or hooks (20, 23) provided at the ends of cross bars (5).

5. Bed according to claim 1, characterized in that for the fine setting of the height position of the cross bars (5) fixing devices (25) are provided in the receptacle (7) of side parts (2), in which are mounted threaded rods (30).

6. Bed according to claim 5, characterized in that the fixing devices (25) are constructed as fixing brackets.

7. Bed with lying surface with two parallel, longitudinally directed side parts (2), two transverse parts (3, 4) connecting the side parts at the head and foot end and a mattress support frame with longitudinal spars (40), transverse spars (41, 42) and vertically adjustable transverse beam (5), whose top surface forms the bearing surface for the mattress (6), the lying surface being essentially adaptable to a spine longitudinal profile of a bed user and the longitudinal spars (40) being provided with longitudinally directed rows of fixing devices (38) for fixing supports carrying the transverse beams, characterized in that the supports (39) are constructed as threaded rods (45, 61) with fixing members (52) receiving the transverse beams constructed as horizontal cross bars (5) and the threaded rods (45) are mounted in the fixing devices (38) constructed as threaded rod (61) or vertically fixing fastenings (64, 65) and that by rotating the threaded rods (45, 61) it is possible to adjust the height position of the fixing members (52) for the cross bars (5).

8. Bed according to claim 7, characterized in that threaded rods (61) with their ends (62, 63) are arranged between two fastening (64, 65) fixed in superimposed manner to the longitudinal spars (40) and that one end of the fixing member (52) receiving the cross bar (5) is constructed as an axial carriage (66) movable on threaded rod (61).

9. Bed according to claim 8, characterized in that the threaded rod (61) can be rotated by means of a servomotor (68).

10. Bed according to one of the claims 7 to 9, characterized in that the threaded rod (30, 45, 61) can be locked in any position.

11. Bed according to one of the claims 1 to 10, characterized in that a main body of the cross bars (5) is constructed with different cross- sectional dimensions.

12. Bed according to one of the claims 1 to 11, characterized in that the cross bars (5) are centrally mounted by means of bearing members (75, 76) on a pneumatically actuatable pressure cushion (70, 73).

13. Profile sensing device for setting a negative impression of a longitudinal profile line of the lying side of the bed user as an auxiliary device for adjusting the arrangement of the cross bars (5) accompanied by the formation of a lying surface of a bed according to one of the claims 1 to 12 with a longitudinal adaptable to the longitudinal profile line, comprising a frame (90), a plurality of sensing bars (100) arranged in axially parallel manner in said frame (90) and individually axially displaceable and a locking device (95) with a release and locking position for the sensing bars (100), characterized in that frame (90) has two facing, rigidly connected flanges (91, 92), which are in each case provided with an identical row of holes (93) arranged in the longitudinal direction, pairwise facing holes (93) of the hole rows of the two flanges (91, 92) being aligned with one another; that the locking device (95) has a locking flange (96), which is also provided with a further identical row of holes (97) arranged in the longitudinal direction and can be arranged in such a way between the flanges (91, 92) of frame (90), that its hole row is located within the common plane of the hole row of flanges (91, 92) of frame (90); that the sensing bars (100) pass in each case through facing hole pairs of hole pair rows (93, 97) of the flanges of frame (90) and through in each case one hole of the hole row (97) of the locking flange of locking device (95, 96); and that the locking device (95) can be brought into the release or locking position by the displacement of locking flange (96) in that in the open position the holes of hole rows (93) of flanges (91, 92) of frame (90) and locking flange (96) are aligned with one another, so that the sensing bars (100) are displaceably received therein and in the locking position holes (97) of locking flange (96) are displaced so as not to be aligned with the holes (93) of flanges (91, 92) of frame (90), so that the sensing bars (100) are clamped and consequently fixed in position.

14. Profile sensing device according to claim 13, characterized in that the frame (90) has guide tubes (112), that each sensing bar (110) is provided with a longitudinal slot (111) running in its longitudinal direction and through which are passed the common guide tubes (112) and elastically inflatable hoses (113) are provided as the locking device within longitudinal slots (111) of sensing bars (110) between guide tubes (112) and said hoses can be so enlarged by inflation that they fixed the position of sensing bars (110) by engaging on the one hand on guide tubes (112) and on the other on boundary edges of longitudinal slots (111).

15. Method for adapting a lying surface of a bed according to one of the claims 1 to 12, to a longitudinal profile line of a bed user using a profile sensing device according to claims 13 to 14, characterized in that the profile sensing device is engaged on a longitudinal side serving as the lying side of a bed user, so that the longitudinal side of the profile sensing device is deformed, accompanied by the formation of a rigid negative impression of the longitudinal profile line of the bed user and then the profile sensing device is so arranged in the bed underframe below the cross bars that the longitudinal side of the profile sensing device provided with the negative impression faces the underside of the cross bars and finally the cross bars are arranged on the side parts in accordance with the negative impression.

16. Method according to claim 15 for adapting a lying surface of a bed according to claim 5, characterized in that the threaded rods (30) are adjusted in such a way that the lower end thereof is arranged in accordance with the negative impression.

17. Method according to claim 16, characterized in that the lower ends of the threaded rods (30) in each case stand up on the negative impression.

## Revendications

1. Lit avec surface de repos, constitué de deux parties latérales parallèles (2), de deux parties rattachées au chevet et au pied du lit (3, 4), d'un sommier incorporé avec des traverses réglables verticalement (5) dont la partie supérieure forme la surface d'appui du matelas, où la surface de repos est essentiellement ajustable au profil longitudinal de la colonne vertébrale du dormeur. Ce lit est caractérisé par des parties latérales disposées horizontalement et verticalement qui sont munies de réseaux de griffes d'installation (7) des dispositifs de fixation (11, 12) et par des traverses en forme de lattes transversales horizontales qui se fixent au-dessus des dispositifs de fixation (10) indépendamment l'une de l'autre dans le rayon prévu et déterminé, à la hauteur désirée sur les parties latérales (2).

2. Lit d'après la spécification 1, caractérisé par le fait que les griffes (7) dans les parties latérales ont la forme d'orifices.

3. Lit d'après les spécifications 1 ou 2, se différenciant par le fait que les éléments de fixation (19) sont disposées aux bouts des lattes transversales (5).

4. Lit d'après l'une des spécifications de 1 à 3, se différenciant par le fait que les éléments de fixation (10) ont la forme de crochets (11), ou d'oeillets qui s'accrochent aux oeillets (13,17,18) ou crochets (20, 23) disposés aux extrémités des lattes transversales (5).

5. Lit d'après specification 1, se différenciant par le fait que pour le réglage de la position verticale des lattes transversales (5) les éléments de fixation (25) sont disposés dans les griffes (7) des parties latérales (2) dans lesquels sont montées des lattes filetées (30).

6. Lit d'après la spécification 5, caractérisé par le fait que l'element de fixation (25) prend la forme d'un angle de fixation (29).

7. Lit avec surface de repos, avec deux parties latérales longitudinales (2), deux de ces parties transversales reliant la tête et le pied du lit (3, 4) et d'un sommier à l'intérieur, avec des traverses longitudinales (40), traverses transversales (41, 42) et des traverses réglables en hauteur (5) sur la surface supérieure desquelles se trouve le matelas (6), où la surface sous le matelas est ajustable au profil longitudinal du dormeur et les traverses longitudinales (40) sont munies d'éléments de fixation (38) disposés en rangées dans le sens de la longueur pour la fixation des supports (39) portant les lattes transversales;
se caractérisant par le fait que les supports (39) formés comme des barres filetées (45, 81) avec les traverses en forme de lattes horizontales (5) recevant les éléments de fixation (52) et les barres filetées (45) logées dans les installationns de fixation (38) en forme de trous taraudés (44) ou dans celles en forme de barres filetées (81) en forme de fixations fixées verticalement, et que par la rotation des barres filetées (45, 81) la hauteur des éléments de fixation (52) sont ajustables pour les lattes transversales (5).

8. Lit d'après spécification 7, caractérisé par le fait que les barres filetées (81) avec leurs extrémités (62, 63) sont disposées entre les deux fixations (64, 65) fixées l'une au-dessus de l'autre sur les traverses (40) et que l'une des extrémités de la latte (5) recevant un élément de fixation (52) est formé comme un coulisseau (66) se déplaçant axialement sur la barre filtée (61).

9. Lit d'après spécification 8, caractérisé par le fait que la barre filetée (61) reçoit un mouvement de rotation par à un servomoteur (68).

10. Lit d'après l'une des spécifications 7 à 9 caractérisé par le fait que la barre filetée (30, 45, 61) est blocable dans n'importe quelle position.

11. Lit d'après l'une des spécifications de 1 à 10 caractérisé par le fait qu'un corps principal des lattes transversales (5) est représenté avec des dimensions différentes.

12. Lit d'après l'une des spécifications 1 à 11 caractérisé par le fait que les barres transversales (5) sont posées au centre au-dessus des supports (75, 76) sur un rembourement à ouverture pneumatique.

13. Dispositif de barres de touches pour l'analyse du profil en vue de la détermination d'une reproduction en négatif de la ligne de profil longitudinal du dormeur couché sur le côté, comme dispositif auxiliaire pour l'arrangement des lattes transversales (5) pour la reproduction de la surface de repos d'un lit d'après les spécifications de 1 à 12 avec un profil longitudinal adaptable à la ligne de coupe longitudinale, comprenant un cadre (90), un certain nombre de barres de touche (100) disposées parallèlement à l'axe et se déplaçant individuellement dans le sens de l'axe et un appareil de blocage (95) avec un cran de déblocage et de blocage pour les barres de touche (100);
caractérisé par le fait que le cadre (90) possède deux collets (91, 92) mis en parallèle reliés rigidement pourvus chacun d'une rangée d'orifices (93) disposés dans le sens de la longeur et façonnés de manière identiques, où les orifices (93) mis en parallèle par paires sur les rangées d'orifices des deux collets (91, 92) s'alignent entre eux;
que l'appareil de verrouillage (95) possède un collet de blocage (96) qui est équipé également d'une autre rangée d'orifices (97) identique dans le sens de la longueur et est disposée de telle façon entre les collets (91, 92) du cadre (90) que sa rangée d'orifices se trouve à l'intérieur de la surface commune des rangées d'orifices des collets (91, 92) du cadre (90);
que les touches (100) sont passées à travers les couples d'orifices mis en parallèle des rangées d'orifices (93, 97) du collet du cadre (90) et chaque fois par un des orifices de la rangée d'orifices (97) du collet de blocage (95, 96); et que l'appareil de blocage (95) peut être est mis en position de déblocage et de blocage par le déplacement du collet de blocage (96) par le fait que lors de leur ouverture les orifices de la rangée d'orifices (93) des collets (91, 92) du cadre (90) et du collet de blocage (98) s'alignent en face les uns par rapport aux autres de sorte que les barres de touche (100) s'y ajustent et lors du blocage des orifices (57) du collet de blocage (96) en face des orifices (93) des collets (91, 92) du cadre (90) ne se trouvent pas en allignement, de sorte que les touches (100) sont bloquées et ainsi sont fixées dans leur position.

14. Dispositif de barres de touche pour détermination du profil d'après spécification 13, caractérisé par le fait que le cadre (90) possède des tubes de guidage (112);
que chaque barre de touche (110) est munie d'une fente oblongue (111) disposée dans le sens de la longueur à travers laquelle sont dirigées les tubes de guidage (112) et à l'intérieur de la fente oblongue (111) des barres de touche (110) en tant que dispositif de blocage sont prévus des tuyaux flexibles gonflables disposés entre les tubes de guidage (112) qui par gonflement sont tellement agrandies qu'ils fixent la position des barres de touche (110) en se mettant d'une part contre les tubes de guidage (112) et d'autre part le long des arêtes de limitation de la fente obllongue (111).

15. Procédé d'adaptation d'un surface de repos d'un lit d'après les spécifications de 1 à 12 d'après une ligne de profil longitudinale d'un dormeur en employant un dispositif d'analyse de profil d'après les spécifications 13 et 14 et caractérisé, par le fait que sur le côté formant surface de repos pour le dormeur est agencé le grand côté le dispositif d'analyse du telle manière que le grand côté du dispositif d'analyse du profil est déformé par l'empreinte négative rigide de la ligne de profil longitudinal du dormeur;
qu'ensuite le dispositif d'analyse du profil est disposé dans le lit sous les lattes transversales de telle façon que le grand côté muni de l'empreinte en négatif est tourné vers le côté inférieur des lattes transversales et que en fin de compte les lattes transversales sont disposées conformément à l'impression en négatif sur les côtés latéraux.

16. Procédé d'après la spécification 15 pour l'adaptation d'une surface de repos d'un lit d'après la spécifications 5 caractérisé par le fait que les lattes filetées (30) sont réglées de telle manière que leur extrémité inférieure est disposée conformément l'impression en négatif.

17. Procédé d'après spécification 18 caractérisé par le fait que les extrémités inférieures des lattes filetées sont respectivement debout sur l'impression en négatif.
